# EUROPÄISCHE PATENTSCHRIFT

(11) **EP 0 283 692 B1**
(45) Veröffentlichungstag und Bekanntmachung des Hinweises auf die Patenterteilung: **23.05.1990**
(21) Anmeldenummer: 88101897.2
(22) Anmeldetag: 10.02.1988
(51) Int. Cl.: B61G 3/02

(54) **Zugkupplung für Schienenfahrzeuge**
Traction coupling for railway vehicles
Couplage de traction pour véhicules ferroviaires

(30) Priorität: 27.03.1987 DE 3710030
(43) Veröffentlichungstag der Anmeldung: 28.09.1988
(73) Patentinhaber: KNORR-BREMSE AG, 80710 München (DE); Unicupler GmbH, CH-8750 Glarus (CH)
(72) Erfinder: Schelle, Axel, Dr., D-8185 Kreuth-Scherfen (DE)

(56) Entgegenhaltungen:
- DE-A- 1 455 274
- DE-A- 1 944 944
- DE-C- 385 948
- DE-C- 813 098
- GB-A- 2 086 820

## Beschreibung

Die Erfindung betrifft eine Zugkupplung nach dem Gattungsbegriff des Patentanspruches 1.

Zugkupplungen von Schienenfahrzeugen übertragen nur Längskräfte in Zugrichtung, nicht aber in Druckrichtung, für letzteres sind Seitenpuffer erforderlich. Bei Verwendung von Zugkupplungen müssen beim Kuppeln im Gleisbogen die Seitenpuffer entsprechend weit eingedrückt werden, um trotz der Winkelstellung die Kupplungen in Eingriff gelangen zu lassen.

Eine Abhilfe hierfür wäre durch eine Anordnung der Kupplungen gegeben, bei welcher das Kupplungszentrum entsprechend weit vor der Ebene der Seitenpufferteller zu liegen kommt. Dies hat jedoch den Nachteil, daß im geraden Gleis entsprechende Längsspiele auftreten, die zu hohen Stoßkräften in Längsrichtung führen können.

Davon ausgehend besteht die Aufgabe der Erfindung darin, eine Zugkupplung der in Rede stehenden Art so auszugestalten, daß das Kuppeln im Gleisbogen möglich ist, ohne daß die Seitenpuffer eingedrückt werden müssen, trotzdem soll sichergestellt sein, daß im geraden Gleis keine zu hohen Stoßkräfte in Längsrichtung auftreten, daß also normaler Kuppelabstand gehalten werden kann.

Zur Lösung dieser Aufgabe dienen die Merkmale nach dem Kennzeichnungsteil des Patentanspruches 1.

Durch die Verschiebbarkeit des Kupplungskopfes relativ zum ihn tragenden Kupplungsarm ist es in einfacher Weise möglich, die Kupplungsebene im Bereich des Gleisbogens so weit vor die Ebene der Seitenpufferteller zu legen, daß beim Kuppeln die Seitenpuffer nicht eingedrückt werden müssen. Trotzdem ist durch das nachfolgende Sperren bei eingefahrener Lage des Kupplungskopfes sichergestellt, daß die herkömmliche Relativlage des Kupplungskopfes bzw. der Kupplungsköpfe bezüglich der Seitenpuffer existiert. Durch manuelle Einwirkung auf das den Kupplungskopf im Kupplungsarm arretierende Gesperre ist es sogar möglich, ein Entkuppeln im Gleisbogen derart vorzunehmen, daß zunächst der Kupplungskopf aus dem Kupplungsarm ausfahren kann. Im geraden Gleis ist es ohnehin nicht nötig, das Gesperre zu entriegeln, da hierbei normale Kuppelbedingungen vorliegen.

Vorteilhafte Ausgestaltungen und Weiterbildungen sind in den weiteren Patentansprüchen aufgeführt.

Die Erfindung ist nachfolgend anhand einer vereinfachten Teil-Schnittansicht der Zugkupplung erläutert.

Die in der Zeichnung im Teilschnitt wiedergegebene Kupplung gemäß der Erfindung weist einen Kupplungsarm 1 auf, welcher vorzugsweise mittels eines Langloches 3 an einem Gelenk 5 angelenkt ist. Dem Kupplungsarm 1 ist ein in ihm längsverschieblicher Kupplungskopf 7 zugeordnet, an welchem ein Winkelhebel 9 schwenkbar angeordnet ist. Der Kupplungsarm ist stirnseitig an einem Schienenfahrzeug angeordnet, wobei der Kupplungskopf mit dem Gegen-Kupplungskopf eines weiteren Schienenfahrzeuges kuppelbar ist. Hierzu sind am Kupplungskopf (in der Zeichnung nicht dargestellte) Zugelemente wie z.B. Zughaken vorgesehen, welche mit den entsprechenden Gegenstücken des (nicht dargestellten) Gegen-Kupplungskopfes kuppelnd in Eingriff zu gelangen vermögen. Es handelt sich hierbei um eine reine Zugkupplung. Der Winkelhebel 9 ist an einem sogenannten Taster 11 angelenkt, welcher sich in Längsrichtung durch eine Bohrung 13 des Kupplungskopfes 7 erstreckt, wobei am vorderen, d.h. gemäß Zeichnung linksseitigen Ende des Tasters 11 ein Tasterkopf 15 ausgebildet ist, gegenüber welchem eine Feder 17 wirkt, wobei die sich an einer innenseitigen Schulter des Kupplungskopfes 7 abstützende Feder 17 die Neigung besitzt, den Taster axial nach außen gerichtet zu verschieben.

Der Kupplungskopf 7 weist im Inneren des Kupplungsarmes radial vorstehend einen Anschlag 19 auf, welcher in nachfolgend beschriebener Weise mit einem nach innen kragenden Anschlag 21 des Kupplungsarmes 1 in Anlage zu gelangen vermag. Der Anschlag 21 kann außerdem mit einem außerhalb des Kupplungsarms 1 vom Kupplungskopf auskragenden Anschlag 23 zusammenwirken, wodurch eine nach rechts gerichtete Bewegung des Kupplungskopfes 7 begrenzbar ist. Eine Feder 25, welche sich an einem ortsfesten Widerlager 27 des Schienenfahrzeuges abstützt, wirkt gegenüber einem Fortsatz 29, welcher vom Kupplungskopf 7 nach außen gerichtet auskragt, so daß der Kupplungskopf in gleichfalls nachfolgend beschriebener Weise durch die Kraft der Feder 25 gemäß Zeichnung nach links gerichtet verschiebbar ist.

Der Winkelhebel 9 ist durch Betätigung durch den Taster um den Mittelpunkt des Lagers 31 drehbar und wirkt gegenüber einem Anschlag 33, welcher von einer Klinke 34 seitlich auskragt, mit der Folge, daß die Klinke bei Verdrehung des Winkelshebels 9 um ihr Lager 35 verschwenkbar ist und sich hierbei aus dem Eingriff in einer Ausnehmung bzw. in einem Schlitz 37 des Kupplungskopfes 7 zu lösen vermag.

Die Wirkungsweise der vorstehend hinsichtlich ihrer Bauteile erläuterten Zugkupplung nach der Erfindung ist wie folgt :

In der Zeichnung ist die gekuppelte Lage dargestellt, in welcher der Taster 11 durch den Gegenkupplungskopf (nicht dargestellt) in die dargestellte Lage verschoben ist, wobei die Feder 17 entsprechend verspannnt ist. Nach dem im einzelnen nicht zu erläuternden Trennen der Kupplungen der beiden Schienenfahrzeuge wird der Taster 11 frei, dahingehend, daß er sich aus der in der Zeichnung dargestellten gekuppelten Lage axial nach außen gerichtet verschieben kann. Dies geschieht dadurch, daß die Feder 17 auf den Tasterkopf 15 einwirkt und somit den Taster 11 nach außen gerichtet schiebt. Der mit dem Taster 11 verbundene Winkelhebel 9 dreht sich entsprechend um den Mittelpunkt des Lagers 31, so daß der Schenkel 39 des Winkelhebels auf den Anschlag 33 einwirkt und diesen zusammen mit der Klinke 34 gemäß Zeichnung nach oben gerichtet aus dem Schlitz 37 heraushebt. Der Kupplungskopf 7, welcher unter der Enwirkung der Feder 25 steht, wird nach dem Entriegeln, d.h. nach dem Herausheben der Klinke 34, gemäß Darstellung nach links gerichtet verschoben, d.h. dem Tasterkopf 15 um ein entsprechendes, vorherbestimmbares Maß nachgefahren. Der Kupplungskopf 7 nimmt also eine vorgeschobene Stellung ein, in welcher er sich in Kupplungsbereitstellung befindet; diese Lage ist von besonderem Vorteil beim Kuppeln im Gleisbogen, d.h. dann, wenn die Abstände zwischen den zu kuppelnden Schienenfahrzeugen im Bereich ihrer Mittellinie größer sind. Bei dem vorgenannten Ausklinken der Klinke 34 unter Einwirkung der Kraft der Feder 17 ist dafür Sorge zu tragen, daß die Kraft dieser Feder so dimensioniert ist, daß sie über die Hebelübersetzung des Winkelhebels 9 in der Lage ist, die Klinke 34 gegen die Reibkraft aufzulösen, die an den Flächen 41 und 43 des Kuplungskopfes 7 dadurch entsteht, daß diese Flächen durch die Wirkung der Feder 25 aufeinander gedrückt werden.

Beim Kuppeln wird zunächst der Tasterkopf 15 durch den entsprechenden Gegenkupplungskopf bzw. dessen Taster eingedrückt, wodurch die Klinke 34 die Möglichkeit hat, in den Schlitz 37 wieder einzufallen, sobald bei einem weiteren Zusammenschieben des Zuges im geraden Gleis der Kupplungskopf 7 soweit zurückgedrückt wird, daß seine vordere Kontur 45 in der Höhe der Ebene 47 der Seitenpuffer zu liegen kommt. In einer derartigen Position verkürzt sich also die Kupplung auf die vorgenannte Weise selbsttätig, um sich nach einem anschließenden Trennen wieder selbsttätig auf das erforderliche Maß zu verlängern.

Anstelle der Klinke 34 und des Winkelhebels 9 sind auch andere Klinkengesperre, z.B. nach der Art einer Willison-KLupplung, verwendbar.

Um zu ermöglichen, daß sich die Seitenpuffer eindrücken können, wird die Kupplung vorzugsweise in dem Langloch 3 gelagert, wobei bei Bedarf der Anschlag 23 mit dem Anschlag 21 zur Anlage kommt bzw. ein Anschlag am Ende 49 des Kupplungskopfes 7 gegenüber dem Kupplungsarm 1 wirkend vorgesehen ist, während gleichzeitig in der Aussparung bzw. im Schlitz 37 ein entsprechend großes Spiel bestehen muß.

Die Klinke 34 kann gegebenenfalls durch zusätzliche Federn verstärkt werden. Eine zusätzliche Einrichtung, beispielsweise ein in der Zeichnung wiedergegebener Handgriff 51, welcher mit der Klinke 34 verbunden ist, ermöglicht es, durch Ziehen dieses Handgriffes und gegebenenfalls durch dessen Festlegung (z. B. durch eine nicht dargestellte Klinke), die Klinke aus dem Eingriff des Kupplungskopfes 7 zu bringen. Auf diese Weise könnte bei im Bogen stehenden, gekuppelten Fahrzeugen die Kupplung in die lange Position gebracht werden, um das Entriegeln nachfolgend zu erleichtern. Da in diesem Fall die Flächen 41 und 43 unter entsprechend hoher Belastung aufeinander drücken ist es u.U. zweckmäßig, zwischen die Klinke 34 und den Handgriff 51 eine entsprechende Hebelübersetzung zwischenzuschalten oder sogar einen lösbaren Hilfsantrieb hierfür vorzusehen.

Bezugszeichenliste
1 Kupplungsarm
3 Langloch
5 Gelenk
7 Kupplungskopf
9 Winkelhebel
11 Taster
13 Bohrung
15 Tasterkopf
17 Feder
19 Anschlag
21 Anschlag
23 Anschlag
25 Feder
7 Widerlager
29 Fortsatz
31 Lager
33 Anschlag
34 Klinke
35 Lager
37 Schlitz
39 Schenkel
41 Fläche
43 Fläche
45 Kontur
47 Ebene
49 Ende
1 Handgriff

## Patentansprüche

1. Zugkupplung für Schienenfahrzeuge, insbesondere zum erleichterten Einkuppeln von in einem Gleisbogen stehenden Schienenfahrzeug, mit einem in einem Kupplungsarm angeordneten Kupplungskopf, welcher zum kuppelnden Eingriff mit einem Gegenkupplungskopf dient, dadurch gekennzeichnet, daß der Kupplungskopf (7) innerhalb des Kupplungsarms (1) längsverschieblich geführt und in vorbestimmter Axialstellung bei gekuppelter Position arretierbar ist, wozu der Kupplungskopf (7) in Axialrichtung von einer Bohrung (13) durchsetzt ist, innerhalb welcher sich ein Taster (11) längsverschieblich erstreckt, wobei der Taster unter Federeinwirkung aus der strinseitigen Mündung der Bohrung (13) ausfahrbar und bei Anlage des Gegen-Kupplungskopfes durch diesen in die Bohrung einfahrbar ist, und daß der Taster auf ein zur Arretierung des Kupplungskopfes innerhalb des Kupplungsarmes (1) dienendes Klinkengesperre (34) einwirkt.

2. Zugkupplung nach Anspruch 1, dadurch gekennzeichnet, daß der Taster (11) an seinem rückwärtigen Ende innerhalb des Kupplungsarms (1) mit einem von ihm bei Längsverschiebung verschwenkbaren, am Kupplungskopf (7) angelenkten Winkelhebei (9) verbunden ist, daß im Bereich des rückwärtigen Endes des Kupplungskopfes (7) am Kupplungsarm eine Klinke (34) angelenkt ist, welche sperrend in einen Schlitz (37) am rückwärtigen Ende des Kupplungskopfes (7) einzugreifen vermag, derart, daß sich die Klinke (34) innerhalb des Schlitzes (37) im Schwenkbereich des Winkelhebels (9) befindet und durch diesen bei Axialverschiebung des Tasters aus dem Schlitz (37) aushebbar ist.

3. Zugkupplung nach Anspruch 1 oder 2, dadurch gekennzeichnet, daß der Kupplungskopf (7) durch eine sich am Schienenfahrzeug abstützende Federanordnung axial in Richtung des Gegenkupplungskopfes verspannt ist.

4. Zugkupplung nach Anspruch 3, gekennzeichnet durch einen vom Kupplungskopf seitlich auskragenden Fortsatz (29), an welchem eine rückwärts gerichtete sich erstreckende, an einem Widerlager (27) des Schienenfahrzeugs sich abstützende Feder (25) angreift.

5. Zugkupplung nach einem der vorangehenden Ansprüche, gekennzeichnet durch eine mit der Klinge (34) verbundene, manuell betätigbare Löseeinrichtung.

6. Zugkupplung nach Anspruch 5, dadurch gekennzeichnet, daß die Klinke (34) mit einem aus der Bohrung (13) durch die Wand des Kupplungsarms 1 sich erstreckenden, zur manuellen Zugbetätigung dienenden Handgriff (51) verbunden ist.

7. Zugkupplung nach einem der vorangehenden Ansprüche dadurch gekennzeichnet, daß das Klinkengesperre (35, 37) nach der Art einer Willison-Kupplung ausgebildet ist.

8. Zugkupplung nach einem der vorangehenden Ansprüche, dadurch gekennzeichnet, daß die Axialverschiebung des Kupplungskopfes relativ zum Kupplungsarm durch sowohl am Kupplungskopf als auch am Kupplungsarm ausgebildete Anschläge (19, 21, 23) begrenzbar ist.

## Claims

1. Traction coupler for rail vehicles, especially for facilitated coupling of rail vehicles standing in a curve, with a coupler head being arranged within a coupler arm serving for engagement with coupling effect in a matching coupler head, wherein the coupler head (7) is guided in a longitudinally moveable way within the coupler arm (1) and can be locked in coupled condition in a predetermined axial position for which purpose the coupler head (7) is traversed by a bore (13) in axial direction, in which a sensor lever (11) extends in a longitudinally moveable way, said sensor lever being able to extend by the action of a spring from the front opening of the bore (13) and to retract into the bore under the action of the matching coupler head as soon as the latter is being applied and wherein the sensor lever acts on a latch-type locking gear (34) serving for locking the coupler head within the coupler arm (1).

2. Traction coupler according to Claim 1, wherein the sensor lever (11) is linked at its rear end within the coupler arm (1) to an angular lever (9) that can be rotated by the sensor lever in case of longitudinal displacement and that is articulated on the coupler head (7) and wherein in the area of the rear end of the coupler head (7) a latch (34) is articulated on the coupler arm that is able to engage with locking effect in the slot (37) at the rear end of the coupler head (7) such that said latch (34) is located within the slot (37) in the rotating angle of the angular lever (9) and can be lifted by the latter out of the slot (37) as said sensor lever performs an axial movement.

3. Traction coupler according to Claim 1 or 2, wherein the coupler head (7) is axially braced by a spring arrangement bearing on the rail vehicle in direction of the matching coupler head.

4. Traction coupler according to Claim 3, wherein a spring (25) extending backwards and bearing on an abutment (27) of the rail vehicle acts on an extension piece (29) projecting laterally from the coupler head.

5. Traction coupler according to one of the aforementioned claims, wherein a release device that can be manually operated is connected to the latch (34).

6. Traction coupler according to Claim 5, wherein the latch (34) is linked to a handle (51) serving for manual operation by pulling action and extending from the bore (13) through the wall of the coupler arm (1).

7. Traction coupler according to one of the aforementioned claims, wherein the latch-type locking gear (35, 37) is designed in the mode of a Willison coupler.

8. Traction coupler according to one of the aforementioned claims, wherein the axial movement of the coupler head in relation to the coupler arm can be limited by the stops (19, 21, 23) provided on both the coupler head and the coupler arm.

## Revendications

1. Attelage de traction pour des véhicules sur rails, en particulier pour faciliter l'attelage de véhicules sur rails en stationnement sur une voie en courbe, comportant une tête d'attelage disposée dans un bras d'attelage et servant à venir en prise avec une tête d'attelage antagoniste pour réaliser l'attelage, caractérisé par le fait que la tête d'attelage (7) est guidée dans le bras d'attelage (1) pour s'y déplacer longitudinalement et de manière à pouvoir être arrêté dans une position axiale prédéterminée en position attelée, ce pourquoi la tête d'attelage (7) est traversée, dans le sens axial, par un perçage (13) dans lequel s'étend un palpeur (11) qui y est déplaçable longitudinalement, le palpeur pouvant être déplacé hors de l'ouverture frontale du perçage sous l'action d'un ressort et étant rétracté dans le perçage par la tête d'attelage antagoniste lorsque celle-ci est dans sa position de contact, et que le palpeur agit sur un verrou à cliquet (34) qui sert à arrêter la tête d'attelage à l'intérieur du bras d'attelage (1).

2. Attelage de traction selon la revendication 1, caractérisé par le fait que le palpeur (11) est relié à son extrémité postérieure à l'intérieur du bras d'attelage (1), avec un levier coudé (9), articulé à la tête d'attelage (7) et basculable par ledit palpeur lors du déplacement longitudinal, que dans la partie de l'extrémité postérieure de la tête d'attelage (7), un cliquet (34) est articulé sur le bras d'attelage, lequel cliquet est capable de pénétrer dans une fente (37) ménagée à l'extrémité postérieure de la tête d'attelage, la réalisation étant telle que le cliquet (34) se situe à l'intérieur de la fente (37), dans la zone de basculement du levier coudé (9) et est susceptible d'être soulevé hors de la fente (37) par le levier coudé, lors du déplacement axial du palpeur.

3. Attelage de traction selon la revendication 1 ou 2, caractérisé par le fait que la tête d'attelage (7) est armée axialement en direction de la tête d'attelage antagoniste par un dispositif à ressort qui prend appui contre le véhicule sur rails.

4. Attelage de traction selon la revendication 3, caractérisé par un appendice (29) débordant latéralement la tête d'attelage et qui est attaqué par un ressort (25) qui s'étend vers l'arrière et qui prend appui sur un contre-appui (27) du véhicule sur rails.

5. Attelage de traction selon l'une des revendications précédentes, caractérisé par un dispositif de libération commandé manuellement et relié au cliquet.

6. Attelage de traction selon la revendication 5, caractérisé par le fait que le cliquet (34) est relié à une poignée (51) qui s'étend à travers la paroi du bras d'attelage (1) en vue de la commande manuelle en traction.

7. Attelage de traction selon l'une des revendications précédentes, caractérisé par le fait que le verrou à cliquet (35, 37) est réalisé selon le genre d'un attelage Willison.

8. Attelage selon l'une des revendications précédentes, caractérisé par le fait que le déplacement axial de la tête d'attelage par rapport au bras d'attelage est susceptible d'être limité par des butées (19, 21, 23) réalisées tant sur la tête d'attelage que sur le bras d'attelage.
